# EUROPÄISCHE PATENTSCHRIFT

(11) **EP 0 114 056 B1**
(45) Veröffentlichungstag und Bekanntmachung des Hinweises auf die Patenterteilung: **19.11.1987**
(21) Anmeldenummer: 84100172.0
(22) Anmeldetag: 10.01.1984
(51) Int. Cl.: G01N 1/00, B01L 3/14, B01L 9/06, B01L 3/00

(54) **Probensammler**
Sample stand
Porte-éprouvettes

(30) Priorität: 15.01.1983 DE 8300950 U
(43) Veröffentlichungstag der Anmeldung: 25.07.1984
(73) Patentinhaber: HOECHST AKTIENGESELLSCHAFT, 65926 Frankfurt am Main (DE)
(72) Erfinder: Bouchée, Bernhard, D-6239 Kriftel (DE)

## Beschreibung

Gegenstand der Erfindung ist ein Probensammler, bestehend aus einer Kassette, die mit in Reihe angeordneten, zylinderförmigen Ausnehmungen versehen ist, und aus zu Streifen aufgereihten, je einen Standring aufweisenden Probengefässen.

Aus der US-A 3 905 772 ist ein aus einer Kassette mit in Reihe angeordneten, zylinderförmigen Ausnehmungen und aus zu Streifen aufgereihten Probengefässen bestehender Probensammler bekannt. Bei diesem Probensammler sind an zusammenzufügenden Teilen Kodierrasten vorgesehen, um das Zusammenfügen nur in einer vorherbestimmten Art zuzulassen.

Es soll sichergestellt werden, dass zu Streifen aufgereihte Probengefässe, die zur Behandlung oder Untersuchung der Proben der Kassette des Probensammlers entnommen werden müssen, jeweils zwangsläufig in gleicher Reihenfolge in die Kassetten zurückgesetzt werden, um Vertauschungen der Proben zu vermeiden.

Der Probensammler ist dadurch gekennzeichnet, dass in jeder Reihe eine der Ausnehmungen eine von den übrigen abweichende Form aufweist und nicht als mittlere Ausnehmung in der Reihe angeordnet ist und dass die Streifen je ein Probengefäss besitzen, das im Streifen in gleicher Weise wie die abweichende Ausnehmung in der Reihe angeordnet ist und dessen Boden geometrisch der Form der abweichenden Ausnehmung entspricht.

In einer besonderen Ausführungsform sind in jeder Reihe der Kassette fünf Ausnehmungen angeordnet und werden die Streifen aus fünf Probengefässen gebildet.

Die geometrische Form der abweichenden Ausnehmungen kann halbkugelförmig, pyramidenförmig, kubisch usw. sein. Entsprechend muss der Boden des im Streifen angeordneten, zugeordneten Probengefässes ausgebildet sein.

Die Erfindung wird im folgenden an Hand von lediglich einen Ausführungsweg darstellenden Zeichnungen näher erläutert. Figur 1 zeigt zu einem Streifen aufgereihte Probengefässe, die mit einem Steg jeweils verbunden sind, teilweise geschnitten in Seitenansicht. Figur 2 zeigt den Schnitt 11-11 der Figur 1. Figur 3 zeigt die Draufsicht auf einen Streifen aus Probengefässen. Figur 4 zeigt die Kassette zur Aufnahme der Probengefässe geschnitten. Figuren 1a bis 3a zeigen eine Variante der Streifen von Probengefässen gemäss Figuren 1 bis 3.

Der Probensammler besteht aus der Kassette 1 und den Probengefässen 2. Die Probengefässe 2 sind zu Streifen 3 aufgereiht; jeder Streifen 3 kann eine beliebige Anzahl grösser zwei von Probengefässen 2 enthalten, vorzugsweise fünf. Die Kassette 1 weist zylinderförmige Ausnehmungen 4 auf, die jeweils in Reihen 5 angeordnet sind. In jeder Reihe 5 befindet sich eine Ausnehmung 6 in asymmetrischer Anordnung (d.h. nicht in der Position der mittleren Ausnehmung), die mit ihrer geometrischen Form von der Form der übrigen Ausnehmungen der Reihe abweicht. Die Probengefässe 2 sind jeweils mit einem Standring 7 versehen. Nur einem Probengefäss 2 des Streifens 3 fehlt der Standring 7, wodurch die Form seines Bodenteils 8 sich von der Bodenform der übrigen Probengefässe 2 unterscheidet. Die einzelnen Probengefässe sind durch einfache Stege 9 bzw. durch Doppelstege 10 miteinander verbunden und bilden so jeweils einen Streifen 3.

## Patentansprüche

1. Probensammler bestehend aus einer Kassette (1) mit in Reihe angeordneten, zylinderförmigen Ausnehmungen (4, 6) und aus zu Streifen (3) aufgereihten, je einen Standring (7) aufweisenden Probengefässen (2) dadurch gekennzeichnet, dass in jeder Reihe (5) eine der Ausnehmungen (4, 6) eine von den übrigen abweichende Form aufweist und nicht als mittlere Ausnehmung in der Reihe (5) angeordnet ist und dass die Streifen (3) je ein Probengefäss (2) besitzen, das im Streifen (3) in gleicher Weise wie die abweichende Ausnehmung in der Reihe (5) angeordnet ist und dessen Boden (8) geometrisch der Form der abweichenden Ausnehmung (6) entspricht.

2. Probensammler nach Anspruch 1, dadurch gekennzeichnet, dass in jeder Reihe (5) der Kassette (1) fünf Ausnehmungen (4, 6) angeordnet sind und dass die Streifen (3) aus fünf Probengefässen (2) gebildet werden.

## Claims

1. A sample collector in the form of a cassette (1) having cylindrical recesses (4, 6) arranged in rows and sample vessels (2), having rings (7) for standing, which are linked together in strips (3), which comprises one of the recesses (4, 6) in each row (5) having a shape differing from the others and being not located as concentric recess in the row (5), and wherein the strips (3) each having one sample vessel (2) which is located in the strip (3) in the same manner as the differing recess in the row (5) and the base (8) of which corresponds geometrically to the shape of the differing recess (6).

2. Sample collector as claimed in claim 1, wherein five recesses (4, 6) are arranged in each row (5) of the cassette (1) and wherein the strips (3) being formed of five sample vessels (2).

## Revendications

1. Collecteur d'échantillons composé d'une cassette (1) qui présente des alvéoles cylindriques (4, 6) disposés en rangées, et d'éprouvettes (2) assemblées en une bande (3) et qui présentent un pied annulaire (7), caractérisé en ce que, dans chaque rangée (5), l'un des alvéoles (4,6) présente une forme qui diffère de celle des autres et est disposé ailleurs qu'à l'emplacement de l'alvéole central dans la rangée (5), et en ce que les bandes (3) possèdent chacune une éprouvette (2) qui est disposée dans la bande (3) de la même façon que l'alvéole différent dans la rangée (5), et dont le fond (8) correspond par sa géométrie à la forme de l'alvéole différent (6).

2. Collecteur d'échantillons selon la revendication 1, caractérisé en ce que chaque rangée (5) de la cassette (1) comprend cinq alvéoles (4, 6) et en ce que les bandes (3) sont formées de cinq éprouvettes (2).
